# EUROPÄISCHE PATENTSCHRIFT

(11) **EP 3 029 259 B1**
(45) Veröffentlichungstag und Bekanntmachung des Hinweises auf die Patenterteilung: **15.02.2023**
(21) Anmeldenummer: 15003399.1
(22) Anmeldetag: 30.11.2015
(51) Int. Cl.: E21B 6/02, E21B 19/083

(54) **ANTRIEB EINER ERDBOHRVORRICHTUNG, ERDBOHRVORRICHTUNG UND VERFAHREN ZUM ANTREIBEN EINER ERDBOHRVORRICHTUNG**
DEVICE FOR DRIVING A DRILLING MACHINE
DISPOSITIF POUR L'ENTRAÎNEMENT D'UN OUTIL DE FORAGE

(30) Priorität: 05.12.2014 DE 102014018100
(43) Veröffentlichungstag der Anmeldung: 08.06.2016
(73) Patentinhaber: TRACTO-TECHNIK GmbH & Co. KG, 57368 Lennestadt (DE)
(72) Erfinder: Fischer, Sebastian, 57368 Lennestadt (DE); Hermes, Stefan, 57368 Lennestadt (DE); Grobbel, Raimund, 59889 Eslohe (DE)
(74) Vertreter: König Szynka Tilmann von Renesse Patentanwälte Partnerschaft mbB Düsseldorf

(56) Entgegenhaltungen:
- DE-C1- 19 715 190
- GB-A- 2 130 682
- US-A1- 2013 299 189
- US-B1- 8 671 626

## Beschreibung

Die Erfindung betrifft einen Antrieb eines Schlittens einer Erdbohrvorrichtung mit einem Drehantrieb, eine Erdbohrvorrichtung mit einem derartigen Antrieb und ein Verfahren zum Antreiben eines Schlittens einer Erdbohrvorrichtung mit einem Drehantrieb.

Erdbohrvorrichtungen, insbesondere Horizontalbohrvorrichtungen, kommen zum Einsatz, um in grabenloser Bauweise Erdbohrungen beispielsweise für Versorgungs- und Entsorgungsleitungen in das Erdreich einzubringen bzw. bereits verlegte Altleitungen grabenlos auszutauschen. Zum Einbringen der Erdbohrung wird meist ein Bohrgestängeschüsse aufweisendes Bohrgestänge verwendet, bei dem die Bohrgestängeschüsse miteinander verbindbar sind.

Es ist beispielsweise aus EP 0 886 034 B1 bekannt, einen in einem Rahmen hin- und herbewegbaren Schlitten zum Vorschieben und/oder Ziehen eines Bohrgestänges zu verwenden. Der Schlitten weist eine Aufnahme für einen Bohrgestängeschuss auf, so dass der Bohrgestängeschuss in Richtung einer Vorschubachse zur Erstellung der Erdbohrung in der Aufnahme bewegt werden kann. Der auf den Bohrgestängeschuss wirkende Antrieb kann rotatorisch und/oder translatorisch auf den Bohrgestängeschuss in der Aufnahme wirken.

Aus US2013/299189 A1 ist eine Erdbohrvorrichtung bekannt, die einen beweglichen Schlitten umfasst um ein Bohrgestänge vertikal zu verschieben. Aus DE 197 15 190 C1 ist eine Hubarbeitsbühne bekannt, welche einen kompakten Drehantrieb aufweist.

Zum translatorischen Antreiben des Schlittens in dem Rahmen ist es für große und leistungsstarke Erdbohrvorrichtungen bekannt, mehrere Hydraulikmotoren zu verwenden, die für den Antrieb des Schlittens im Rahmen, d.h. für die Hin- und Zurückbewegung, eingesetzt werden. Jeder der Hydraulikmotoren kann ein Planetengetriebe aufweisen, das ein Vorschubritzel aufweist, welches an einer fest im Rahmen angeordneten Zahnstange eingreift und den Schlitten im Rahmen, insbesondere translatorisch, bewegt. Es ist damit für große und leistungsstarke Erdbohrvorrichtungen bekannt, mehr als einen Motor zu verwenden, um beispielsweise in festen Böden die Erdbohrung durchführen zu können. Der Einsatz von mehreren Motoren bedingt, Hydraulikanschlussleitungen für jeden der Motoren und für jeden der Motoren eine am Rahmen befestigte Zahnstange vorzusehen. Zudem können sich größere mechanische und hydraulische Verluste ergeben. Ferner ist die Bauweise relativ groß.

Der Erfindung lag daher die Aufgabe zugrunde, einen verbesserten Antrieb eines Schlittens einer Erdbohrvorrichtung mit einem Drehantrieb und einem vom Drehantrieb angetriebenen Ritzel zu schaffen, welcher zumindest eines der vorgenannten Nachteile verbessert, insbesondere auch für große und leistungsstarke Erdbohrvorrichtungen kompakt gebaut sein kann und geringe Wirkungsgradverluste aufweisen kann. Ferner sollte eine Erdbohrvorrichtung mit einem derartigen Antrieb geschaffen werden. Ein Verfahren zum Antreiben eines Schlittens einer Erdbohrvorrichtung mit einem Drehantrieb sollte geschaffen werden, welches die vorgenannten Nachteile, insbesondere kostenintensive Bauweise, viele Bauteile, große Bauweise und/oder hohe Wirkungsgradverluste, verbessert.

Die Aufgabe wird durch die Gegenstände der nebengeordneten Patentansprüche gelöst. Vorteilhafte Weiterbildungen der Gegenstände der nebengeordneten Patentansprüche sind Gegenstand der jeweiligen abhängigen Patentansprüche und ergeben sich aus der nachfolgenden Beschreibung.

Kerngedanke der Erfindung ist das Vorsehen eines weiteren mit der Zahnstange in Eingriff stehenden Ritzels, das ebenso wie das erste mit der Zahnstange in Eingriff stehende Ritzel vom Drehantrieb indirekt oder direkt angetrieben wird. Hierdurch kann die Leistung von einem Antriebsmotor, d.h. dem Drehantrieb, der ein Getriebe aufweisen kann, über zwei Ritzel auf eine Zahnstange übertragen werden. Der Einsatz zweier oder mehr separater Motoren kann entfallen. Es ergibt sich eine kompakte Bauweise.

Gemäß Anspruch 1 weist der Antrieb eines Schlittens einer Erdbohrvorrichtung einen Drehantrieb auf. Der Drehantrieb treibt indirekt oder direkt ein Ritzel an, das mit einer Zahnstange in Eingriff bringbar ist. Der Drehantrieb steht mit einem weiteren Ritzel in Eingriff, das in Eingriff mit der Zahnstange bringbar ist. Ein und derselbe Drehantrieb treiben direkt oder indirekt das Ritzel, das mit der Zahnstange in Eingriff bringbar ist, als auch das weitere Ritzel an. Beide Ritzel werden von ein und demselben Drehantrieb indirekt oder direkt angetrieben.

Unter einer "Erdbohrvorrichtung" wird insbesondere jede Vorrichtung verstanden, welche ein Bohrgestängeschüsse aufweisendes Bohrgestänge in einem bestehenden oder zu erstellenden Kanal im Erdreich bewegt, um eine Bohrung, insbesondere eine Horizontalbohrung (HD), zu erstellen oder aufzuweiten oder um Leitungen oder andere lange Körper in das Erdreich einzuziehen. Bei der Erdbohrvorrichtung kann es sich insbesondere um eine HD-Vorrichtung handeln. Eine erfindungsgemäße "Erdbohrvorrichtung" umfasst eine ein Bohrgestänge antreibende Vorrichtung, die Erdreich verdrängend arbeitet, und das Bohrgestänge rotatorisch und/oder translatorisch in längsaxialer Richtung des Bohrgestänges in das Erdreich einbringt.

Der Begriff "HD" (horizontal drilling, Horizontalbohrung) im Sinne der vorliegenden Erfindung umfasst insbesondere jede Art von bestehenden oder zu erstellenden, vorzugsweise horizontalen Kanälen in einem Körper, insbesondere Erdkanäle einschließlich Erdbohrungen, Felsbohrungen oder Erdleitungen sowie unterirdische oder oberirdische Rohrleitungen und Wasserkanäle, die sich durch Einsatz einer entsprechenden Erdbohrvorrichtung herstellen oder einziehen lassen.

Der in den Patentansprüche oder in der Beschreibung verwendete Begriff "mindestens ein" ebenso wie der in den Patentansprüchen oder in der Beschreibung verwendete unbestimmte Artikel "ein" - auch in entsprechenden grammatikalischen Ausprägungen in Bezug auf Genus und Deklination - umfasst im Hinblick auf das in Bezug genommene nachfolgende Nomen genau eines oder mehrere, d.h. zwei, drei, vier usw., der durch das Nomen bezeichneten Elemente.

Der Begriff "Schlitten" erfasst erfindungsgemäß einen Körper mit einer Aufnahme für einen Bohrgestängeschuss, wobei mittels der Aufnahme der Bohrgestängeschuss translatorisch und/oder drehend angetrieben werden kann. Insbesondere kann der Schlitten im Rahmen für eine translatorische Bewegung entlang einer Bahn geführt sein. Der Schlitten kann auf einer mit dem Rahmen verbundenen Auflage mit Aufstandselementen aufliegen. Die Auflage kann profiliert sein und die Aufstandselemente können als Rollen ausgebildet sein. Es sind als Aufstandselemente auch Kufen möglich. Der Schlitten kann an dem Rahmen hängend und/oder aufliegend geführt sein. Der Schlitten kann damit ein Maschinenelement sein, das entlang einer Bahn, insbesondere rein translatorisch, im Rahmen bewegt werden kann.

Der Begriff "Rahmen" umfasst erfindungsgemäß ein kastenförmiges bzw. quaderförmiges Gebilde, dessen Seitenwände und/oder Verstrebungen bzw. Stäbe Druck, Zug und auch Biegungen übertragen können. Der erfindungsgemäße Rahmen hat vorzugsweise einen viereckigen Aufriss und kann in einer Grube zur Erstellung der Erdbohrung angeordnet werden. Der Rahmen kann aber auch ein Rahmen sein, der oberirdisch, d.h. oberhalb des Erdreichs, angeordnet werden kann. Vorzugsweise sind Antriebseinheit und Schlitten in dem Rahmen angeordnet. Um die Vorrichtung in der Baugrube zu fixieren, kann der Rahmen mit horizontal ausfahrbaren Spannstützen versehen sein, über welche die Rückstoßkräfte in das Erdreich eingeleitet werden können.

Das mit der Zahnstange in Eingriff stehende Ritzel kann direkt auf der Welle des Drehantriebs angeordnet sein, so dass das mit der Zahnstange in Eingriff stehende Ritzel direkt vom Drehantrieb angetrieben wird. Das weitere Ritzel, das mit der Zahnstange kämmt, kann indirekt - nämlich durch ein drittes Ritzel, welches zwischen den beiden Ritzeln zwischengeschaltet ist und mit den beiden Ritzeln, die mit der Zahnstange in Eingriff stehen, kämmt - angetrieben werden. Der Drehantrieb kann auch ein nicht mit der Zahnstange in Eingriff stehendes Ritzel direkt antreiben, indem das Ritzel direkt auf der Welle des Drehantriebs angeordnet ist. Die mit der Zahnstange in Eingriff stehenden Ritzel kämmen ihrerseits jeweils mit dem auf der Welle aufsitzenden Ritzel des Drehantriebs.

In einer bevorzugten Ausführungsform weist der Drehantrieb ein mit den beiden Ritzeln in Eingriff stehendes Antriebsritzel auf, so dass die beiden Ritzel mit ein und demselben Antriebsritzel kämmen und eine Zwangsführung der beiden Ritzel mittels des einen Antriebsritzels möglich ist. Wie zuvor beschrieben, kann der Drehantrieb auch direkt mit einem der Ritzel, die mit der Zahnstange in Eingriff stehen, direkt verbunden sein, indem ein mit der Zahnstange in Eingriff stehendes Ritzel auf der Welle des Drehantriebs aufgesteckt ist und damit direkt vom Drehantrieb angetrieben wird.

Vorzugsweise ist der Drehantrieb und die beiden Ritzel an einem flächenförmigen Gebilde gelagert, welches Bestandteil des Schlittens sein kann. Das flächenförmige Gebilde kann beispielsweise eine Trägerfläche des Schlittens sein.

In einer bevorzugten Ausführungsform laufen die beiden Ritzel gleichsinnig um. Die beiden Ritzel können damit gleichzeitig in gleicher Bewegungsrichtung an der Zahnstange abrollen und den Schlitten so in Bewegung versetzen.

In einer bevorzugten Ausführungsform sind die beiden Ritzel schräg verzahnt ausgebildet, wodurch sich bei schräg verzahnten Zahnradpaaren zwischen dem Antriebsritzel des Drehantriebs und dem mit der Zahnstange in Eingriff stehenden Ritzel immer zwei oder mehr Zähne gleichzeitig in Kontakt befinden. Es können weniger harte Stöße beim Zahneingriff der schräg verzahnten Ritzel - wobei das Antriebsritzel des Drehantriebs ebenfalls eine Schrägverzahnung aufweisen kann - auftreten, welches zu geringeren Schwingungsanregungen führt. Die Zahnfluss- und Grübchentragfähigkeit kann höher ausgebildet sein. Bei einer Schrägverzahnung kommt die Paarung zwischen schräg verzahntem Ritzel und Antriebsritzel des Drehantriebs nicht direkt auf seiner ganzen Breite in Berührung, sondern die belastete Zahnbreite steigt beim Weiterdrehen der betrachteten Räder langsam an, bis das Zahnpaar auf ganzer Breite trägt, und fällt beim Herausdrehen aus der Kontaktzone langsam wieder ab.

In einer bevorzugten Ausführungsform sind die beiden Ritzel symmetrisch zum Drehantrieb angeordnet. Die beiden Ritzel sind zu einem Antriebsritzel des Drehantriebs symmetrisch bezüglich einer Mittelachse durch das Antriebsritzel, welche senkrecht zur Längsachse der Zahnstange steht.

In einer bevorzugten Ausführungsform weist der Drehantrieb einen Hydraulikmotor auf, so dass eine kostengünstige zentrale Antriebseinheit geschaffen werden kann.

Vorzugsweise umfasst der Drehantrieb ein Planetengetriebe, welches ein kompakt bauendes Getriebe ist, bei dem Antriebs- und Abtriebswelle zueinander fluchten.

Die Erfindung schafft auch eine Erdbohrvorrichtung mit einem gemäß den vorherigen Ausführungen ausgestalteten Antrieb, wobei die Erdbohrvorrichtung einen Rahmen und eine an dem Rahmen befestigte Zahnstange aufweist. Der Antrieb verfährt zusammen mit dem Schlitten gegenüber der in Ruhe befindlichen Zahnstange am Rahmen.

Die Erfindung schafft ferner ein Verfahren zum Antreiben eines Schlittens einer Erdbohrvorrichtung mit einem Drehantrieb, wobei der Drehantrieb mit einem Ritzel in Eingriff steht, das in eine Zahnstange eingreift. Gemäß dem erfindungsgemäßen Verfahren wird mittels des Drehantriebs ein weiteres Ritzel angetrieben, das in Eingriff mit der Zahnstange steht und es wird eine Kraft auf die Zahnstange mittels des weiteren Ritzels ausgeübt.

Die vorstehenden Ausführungen stellen ebenso wie die nachfolgende Beschreibung beispielhafter Ausführungsformen keinen Verzicht auf bestimmte Ausführungsformen oder Merkmale dar.

Die Erfindung wird nachfolgend anhand eines in den Zeichnungen dargestellten Ausführungsbeispiels näher erläutert.

In den Zeichnungen zeigt:
- Fig. 1: in einer schematischen isometrischen Darstellung schräg von oben einen Antrieb für einen Schlitten einer Erdbohrvorrichtung mit einer Zahnstange;
- Fig. 2: die Darstellung der Fig. 1 in einer isometrischen Darstellung schräg von unten.

Fig. 1 zeigt einen Antrieb eines Schlittens einer Erdbohrvorrichtung. Der Antrieb weist einen Drehantrieb 1 und ein vom Drehantrieb 1 indirekt angetriebenes Ritzel 3 auf, das mit einer Zahnstange 5, die fest mit einem Rahmen einer Erdbohrvorrichtung verbunden sein kann, in Eingriff steht. Der Antrieb weist ferner ein weiteres Ritzel 4 auf, das ebenfalls mit der Zahnstange 5 in Eingriff steht.

Die beiden Ritzel 3, 4 stehen damit in Eingriff mit der Zahnstange 5 und der Drehantrieb 1 kann durch Drehung der Ritzel 3 und 4 relativ zur Zahnstange 5 translatorisch in Erstreckung der Zahnstange 5 entlang dieser bewegt werden. Die Ritzel 3 und 4 stehen in Eingriff mit einem Antriebsritzel 2 des Drehantriebs 1.

Die beiden Ritzel 3 und 4 sind an einem flächenförmigen Gebilde 6 gelagert. Die beiden Ritzel 3 und 4 laufen gleichsinnig um und weisen gleiche Abmessungen auf. Die beiden Ritzel 3 und 4 sowie das Antriebsritzel 2 weisen eine Schrägverzahnung auf.

Die beiden Ritzel 3 und 4 sind symmetrisch zum Antriebsritzel 2 an der Zahnstange 5 angeordnet. In der in den Fig. 1 und 2 dargestellten Ausführungsform ist der Drehantrieb 1 als Hydraulikmotor ausgestaltet und umfasst ein Planetengetriebe.

Die Fig. 2 zeigt die in Eingriff stehenden beiden Ritzel 3, 4 und das Antriebsritzel 2 mit der Zahnstange 5 in einer Ansicht von unten.

## Patentansprüche

1. Antrieb eines Schlittens einer Erdbohrvorrichtung mit einem Drehantrieb (1) und einem vom Drehantrieb (1) angetriebenen Ritzel (3), das mit einer Zahnstange (5) in Eingriff bringbar ist, wobei der Drehantrieb (1) mit einem weiteren Ritzel (4) in Eingriff steht, das in Eingriff mit der Zahnstange (5) bringbar ist, **dadurch gekennzeichnet, dass** der Drehantrieb (1) als genau ein Antriebsmotor ein mit den beiden Ritzeln (3, 4) in Eingriff stehendes Antriebsritzel (2) aufweist, und die Antriebsachse des Antriebsritzels (2) außerhalb der von den beiden Achsen der beiden Ritzel (3, 4) aufgespannten Ebene liegt.

2. Antrieb nach Anspruch 1, **dadurch gekennzeichnet, dass** der Drehantrieb (1) und die beiden Ritzel (3, 4) an einem flächenförmigen Gebilde (6) gelagert sind.

3. Antrieb nach Anspruch 1 oder 2, **dadurch gekennzeichnet, dass** die beiden Ritzel (3, 4) gleichsinnig umlaufen.

4. Antrieb nach einem der Ansprüche 1 bis 3, **dadurch gekennzeichnet, dass** die beiden Ritzel (3, 4) schrägverzahnt sind.

5. Antrieb nach einem der Ansprüche 1 bis 4, **dadurch gekennzeichnet, dass** die beiden Ritzel (3, 4) symmetrisch zum Drehantrieb (1) angeordnet sind.

6. Antrieb nach einem der Ansprüche 1 bis 5, **dadurch gekennzeichnet, dass** der Drehantrieb (1) einen Hydraulikmotor aufweist.

7. Antrieb nach einem der Ansprüche 1 bis 6, **dadurch gekennzeichnet, dass** der Drehantrieb (1) ein Planetengetriebe umfasst.

8. Erdbohrvorrichtung mit einem Antrieb nach einem der Ansprüche 1 bis 7 und einem Rahmen, an dem die Zahnstange fest (5) verbunden ist und der Antrieb zur Bewegung eines Schlittens im Rahmen ausgestaltet ist.

9. Verfahren zum Antreiben eines Schlittens einer Erdbohrvorrichtung mit einem Drehantrieb (1), wobei der Drehantrieb (1) mit einem Ritzel (3) in Eingriff steht, das in eine Zahnstange (5) eingreift, und das Verfahren die Schritte umfasst: Antreiben eines weiteren Ritzels (4) mit dem Drehantrieb (1) als einziger Antriebsmotor, wobei das weitere Ritzel (4) in Eingriff mit der Zahnstange (5) steht mittels des Drehantriebs (1), der eine Drehachse aufweist, die außerhalb der von den beiden Ritzeln (3, 4) aufgespannten Ebene liegt, und Ausüben einer Kraft auf die Zahnstange (5) mit dem weiteren Ritzel (4).

## Claims

1. Drive of a carriage of a ground drilling device having a rotary drive (1) and a pinion (3) driven by the rotary drive (1), which pinion can be brought into engagement with a rack (5), wherein the rotary drive (1) is in engagement with a further pinion (4), which can be brought into engagement with the rack (5), **characterized in that** the rotary drive (1) as precisely one drive motor has a drive pinion (2) in engagement with the two pinions (3, 4) and the drive axis of the drive pinion (2) lies outside the plane spanned by the two axes of the two pinions (3, 4).

2. Drive according to Claim 1, **characterized in that** the rotary drive (1) and the two pinions (3, 4) are mounted on a planar-shaped structure (6).

3. Drive according to Claim 1 or 2, **characterized in that** the two pinions (3, 4) rotate in the same direction.

4. Drive according to one of Claims 1 to 3, **characterized in that** the two pinions (3, 4) have helical toothing.

5. Drive according to one of Claims 1 to 4, **characterized in that** the two pinions (3, 4) are arranged symmetrically to the rotary drive (1).

6. Drive according to one of Claims 1 to 5, **characterized in that** the rotary drive (1) has a hydraulic motor.

7. Drive according to one of Claims 1 to 6, **characterized in that** the rotary drive (1) comprises a planetary gear.

8. Ground drilling device having a drive according to one of Claims 1 to 7 and a frame, on which the rack (5) is fixedly connected and the drive is designed for the movement of a carriage in the frame.

9. Method for driving a carriage of a ground drilling device having a rotary drive (1), wherein the rotary drive (1) is in engagement with a pinion (3) which engages with a rack (5), and the method comprises the steps: driving a further pinion (4) with a rotary drive (1) as single drive motor, wherein the further pinion (4) is in engagement with the rack (5) by means of the rotary drive (1) which has a rotary axis which lies outside the plane spanned by the two pinions (3, 4), and exertion of a force on the rack (5) with the further pinion (4).

## Revendications

1. Entraînement d'un chariot d'un dispositif de forage avec un entraînement rotatif (1) et un pignon (3) entraîné par l'entraînement rotatif (1) et qui peut être mis en prise avec une crémaillère (5), l'entraînement rotatif (1) étant en prise avec un autre pignon (4), qui peut être mis en prise avec la crémaillère (5), **caractérisé en ce que** l'entraînement rotatif (1) présente, exactement comme un moteur d'entraînement, un pignon d'entraînement (2) en prise avec les deux pignons (3, 4), et l'axe d'entraînement du pignon d'entraînement (2) se trouve en dehors du plan tendu par les deux axes des deux pignons (3, 4).

2. Entraînement selon la revendication 1, **caractérisé en ce que** l'entraînement rotatif (1) et les deux pignons (3, 4) sont montés sur une structure de forme plate (6).

3. Entraînement selon la revendication 1 ou 2, **caractérisé en ce que** les deux les pignons (3, 4) tournent dans le même sens.

4. Entraînement selon l'une quelconque des revendications 1 à 3, **caractérisé en ce que** les deux pignons (3, 4) sont à denture hélicoïdale.

5. Entraînement selon l'une quelconque des revendications 1 à 4, **caractérisé en ce que** les deux pignons (3, 4) sont disposés symétriquement par rapport à l'entraînement rotatif (1).

6. Entraînement selon l'une quelconque des revendications 1 à 5, **caractérisé en ce que** l'entraînement rotatif (1) présente un moteur hydraulique.

7. Entraînement selon l'une quelconque des revendications 1 à 6, **caractérisé en ce que** l'entraînement rotatif (1) comprend un engrenage épicycloïdal.

8. Dispositif de forage avec un entraînement selon l'une quelconque des revendications 1 à 7 et un châssis auquel la crémaillère est fermement (5) solidaire et l'entraînement est conçu pour déplacer un chariot dans le châssis.

9. Procédé d'entraînement d'un chariot d'un dispositif de forage avec un entraînement rotatif (1), l'entraînement rotatif (1) étant en prise avec un pignon (3) qui vient en prise avec une crémaillère (5), et le procédé comprenant les étapes de : entraîner un autre pignon (4) avec l'entraînement rotatif (1) comme seul moteur d'entraînement, l'autre pignon (4) étant en prise avec la crémaillère (5) au moyen de l'entraînement rotatif (1) qui présente un axe de rotation qui se trouve en dehors du plan tendu par les deux pignons (3, 4), et exercer une force sur la crémaillère (5) avec l'autre pignon (4).
